# EUROPÄISCHE PATENTSCHRIFT

(11) **EP 0 846 284 B1**
(45) Veröffentlichungstag und Bekanntmachung des Hinweises auf die Patenterteilung: **02.06.1999**
(21) Anmeldenummer: 96928320.9
(22) Anmeldetag: 24.07.1996
(51) Int. Cl.: G05F 1/573

(54) **ANPASSSCHALTUNG FÜR EIN ELEKTRONISCHES BAUTEIL ODER EINE BAUGRUPPE**
ADAPTOR CIRCUIT FOR AN ELECTRONIC COMPONENT OR COMPONENT ASSEMBLY
CIRCUIT ADAPTATEUR POUR UN COMPOSANT ELECTRONIQUE OU UN MODULE

(30) Priorität: 23.08.1995 DE 19530927
(43) Veröffentlichungstag der Anmeldung: 10.06.1998
(73) Patentinhaber: Signalbau Huber AG, D-81245 München (DE)
(72) Erfinder: PUGGE, Mike, D-72658 Bempflingen (DE)
(74) Vertreter: Friedmann, Jürgen, Dr.-Ing.
(86) Internationale Anmeldenummer: DE9601357
(87) Internationale Veröffentlichungsnummer: WO9708600

(56) Entgegenhaltungen:
- EP-A- 0 082 105
- EP-A- 0 263 026
- EP-A- 0 520 660
- DE-C- 4 325 322
- GB-A- 2 098 368
- US-A- 4 346 342
- US-A- 4 478 468
- US-A- 4 611 097
- US-A- 5 257 156
- US-A- 5 534 768
- ELEKTRONIK, Bd. 40, Nr. 12, 11.Juni 1991, Seiten 96, 98-102, XP000234722 WONG J: "SPANNUNGSREGLER MIT MINIMALER VERLUSTLEISTUNG OPTIMAL FUER ANWENDUNGEN IN BATTERIEBETRIEBENEN GERAETEN"

## Beschreibung

### Stand der Technik

Die Erfindung geht aus von einer Anpaßschaltung mit zwei Eingangs- und zwei Ausgangsklemmen zur Ansteuerung eines elektronischen Bauteils oder einer Baugruppe nach der Gattung des Hauptanspruchs. Häufig tritt das Problem auf, daß bei der Ansteuerung eines elektronischen Bauteils, das in unterschiedlichen Schaltungen einsetzbar ist, Spannungssignale mit sehr unterschiedlich großen Amplituden an die Eingangsbedingungen des Bauteils angepaßt werden müssen. Es kann sein, daß in einem Fall eine Wechselspannung von 220 V und im anderen Fall eine Gleichspannung von 5 V verarbeitet werden muß. Um dieses Problem zu lösen, wurden in jedem einzelnen Fall Anpaßschaltungen, beispielsweise mit einem Vorwiderstand, derart konzipiert, daß am Ausgang dieser Anpaßschaltung eine für das nachgeschaltete Bauteil oder die Baugruppe eine geeignete Spannung zur Verfügung steht, die das Bauteil bzw. die Baugruppe nicht zerstört. Das führte in der Praxis zwangsläufig zu sehr unterschiedlichen Anpaßschaltungen, die insbesondere bei einer Serienfertigung von verschiedenen Gerätetypen einen großen Aufwand und eine große Lagerhaltung erfordern.

Aus der GB 2098368 A ist ein Spannungskonverter bekannt, der aus einer Wechselspannung eine Gleichspannung erzeugt. Dieser Wechselspannungskonverter ist als Ladegerät ausgebildet und hat in seinem Eingangskreis eine Gleichrichterbrücke, mit der die ankommende Wechselspannung gleichgerichtet wird. Dem Ausgang der Gleichrichterbrücke ist eine Strombegrenzerschaltung nachgeschaltet, die mit Hilfe eines Tyristors den maximalen Stromfluß begrenzt. Der Ausgang des Tyristors ist mit einer Filterschaltung verbunden, an deren Ausgang die qleichgerichtete und gefilterte Spannung abgreifbar ist.

### Vorteile der Erfindung

Die erfindungsgemäße Anpaßschaltung mit den kennzeichnenden Merkmalen des Hauptanspruchs hat demgegenüber den Vorteil, daß sie universell für weitgehend alle vorkommenden Spannungsbereiche verwendbar ist. Besonders vorteilhaft ist, daß sowohl Gleichspannungen als auch Wechselspannungen verarbeitbar sind, so daß für alle Anwendungsarten nur eine einzige Anpaßschaltung zu fertigen ist. Dieses vereinfacht den Entwicklungsaufwand und verringert Fertigungs- und Lagerhaltungskosten.

Durch die in den abhängigen Ansprüchen aufgeführten Maßnahmen sind vorteilhafte Weiterbildungen und Verbesserungen der im Hauptanspruch angegebenen Anpaßschaltung möglich. Besonders vorteilhaft ist, daß die vorgesehenen Mittel derart dimensioniert sind, daß sie für alle vorkommenden Spannungsarten verwendbar ist.

Besonders vorteilhaft ist für die Anpaßschaltung eine Diodenschaltung, vorzugsweise in einer Brückenschaltung zu verwenden, da somit auch Wechselspannungssignale auf einem Gleichspannungspegel umsetzbar sind.

Um bei den unterschiedlichen Spannungspegeln eine Überlastung des Eingangs des nachgeschalteten Bauteils zu vermeiden, ist vorteilhaft ein Strombegrenzer vorgesehen, der eine aktive Haltleiterschaltung aufweist. Durch Verwendung einer aktiven Halbleiterschaltung wächst mit zunehmender Spannungsamplitude die Verlustleitstung über den Strombegrenzer nur proportional zur Spannung. Bei einem Widerstand als Strombegrenzer würde die Verlustleistung dagegen mit zunehmender Spannung mit dem Quadrat des Stromes zunehmen und somit unvorteilhaft viel Wärme erzeugen.

Um eine Potentialtrennung zwischen der Steuerspannung und der Eingangsspannung des nachgeschalteten Bauteils zu erreichen, wird vorteilhaft an die Ausgangsklemmen der Anpaßschaltung ein Optokoppler geschaltet.

Eine besonders vorteilhafte Anwendung dieser Anpaßschaltung ergibt sich in Steuerschaltungen, insbesondere bei der Steuerung von Signalanlagen oder Verkehrsampelanlagen.

### Zeichnung

Ein Ausführungsbeispiel der Erfindung ist in der Zeichnung dargestellt und in der nachfolgenden Beschreibung näher erläutert. Es zeigen Figur 1 einen Stromlaufplan der Anpaßschaltung, Figur 2 zeigt einen Optokoppler und Figur 3 zeigt einen Stromlaufplan einer aktiven Strombegrenzung.

### Beschreibung des Ausführungsbeispiels

Der Stromlaufplan gemäß der Figur 1 zeigt die prinzipielle Anordnung der erfindungsgemäßen Anpaßschaltung. Eine als Brückenschaltung ausgebildete Diodenschaltung 1 ist mit ihren Eingangsklemmen 5 und 6 mit einer Steuerspannung U₁ verbunden. Die Ausgänge der Diodenschaltung 1 sind über einen Knoten 9 und eine aktive Strombegrenzung 2 mit einer Ausgangsklemme 7 bzw. einer Ausgangsklemme 8 verbunden. An die beiden Ausgangsklemmen 7, 8 wird nachfolgend ein Eingang eines elektronischen Bauteils oder einer elektronischen Baugruppe 3 geschaltet. Dabei ist vorzugsweise die Ausgangsklemme 8 als Masseleitung ausgebildet. Die Diodenschaltung 1 ist derart ausgebildet, daß sie als Steuerspannung U₁ beispielsweise sowohl eine 220-V-Wechselspannung oder auch eine 5-V-Gleichspannung aufnehmen kann. Die Spannung wird gleichgerichtet und über die aktive Strombegrenzung 2 an die Ausgangsklemmen 7, 8 übertragen, so daß sie als Spannung U₂ einen Lastwiderstand 3 speist. Der Lastwiderstand ist dabei der Eingangswiderstand des nachgeschalteten Bauteils bzw. der Baugruppe. Anstelle der Diodenbrückenschaltung ist beispielsweise auch eine einfache Gleichrichterschaltung oder im einfachsten Fall kein Gleichrichter vorgesehen, wenn die Verwendung der Anpaßschaltung grundsätzlich nur für Gleichspannungen vorgesehen ist.

In weiterer Ausbildung der Erfindung ist vorgesehen, daß dann, wenn eine galvanische Trennung zwischen der Steuerspannung U₁ und der Ausgangsspannung U₂ vorgesehen ist, an die Ausgangsklemmen 7, 8 ein Optokoppler 20 geschaltet ist. Der Optokoppler 20 ist dabei mit seinen Eingangsklemmen 24, 25 gemäß der Figur 2 an die Ausgangsklemmen 7, 8 geschaltet, so daß die Leuchtdiode 22 vom Strom i der aktiven Strombegrenzung 2 durchflossen wird. Entsprechend des Stromes i sendet die Leuchtdiode 22 Lichtsignale an den Fototransistor 21, der über seine Kollektor-Emitter-Strecke die Klemmen 26, 27 durchschaltet. Es ist klar, daß die Klemmen 26, 27 entsprechend versorgt werden müssen.

Figur 3 zeigt ein Ausführungsbeispiel einer aktiven Strombegrenzung 2, die zwischen den Anschlüssen 9 und 7 gemäß der Figur 1 geschaltet ist. Die aktive Strombegrenzung 2 gemäß der Figur 3 weist zwei gegengekoppelte Transistoren 30, 31 auf, wobei der zweite Transistor 31 mit seiner Basis-Kollektor-Strecke der Emitter-Basis-Strecke des ersten Transistors 30 parallelgeschaltet ist. Der erste Transistor 30 ist kollektorseitig mit der Klemme 9 verbunden. Desweiteren ist zwischen der Klemme 9 und der Basis des ersten Transistors 30 ein erster Widerstand 32 geschaltet. Parallel zur Basis-Emitter-Strecke des zweiten Transistors 31 ist im Emitterstrompfad des ersten Transistors 30 ein zweiter Widerstand 33 geschaltet. Der Emitter-Ausgang des zweiten Transistors 31 ist auf die Ausgangsklemme 7 geschaltet.

In weiterer Ausgestaltung der Erfindung ist vorgesehen, anstelle der bipolaren Transistoren MOSFET-Transistoren zu verwenden. Bei der Auswahl der Transistoren 30, 31 ist im Hinblick auf die mögliche Steuerspannung auf die Spannungsfestigkeit der beiden Transistoren 30, 31 zu achten.

Im folgenden wird die Funktionsweie dieser Anordnung beschrieben. Bei relativ kleiner Steuerspannung U₁ stellt sich an der Klemme 9 eine entsprechend kleine Spannung ein, die zu einem Strom i führt. Die Spannung an der Klemme 9 muß mindestens so groß sein, daß der erste Transistor 30 aktiv geschaltet ist, so daß der Strom i fließen kann. Der Strom i bewirkt am zweiten Widerstand 33 einen kleinen Spannungsabfall über die Basis-Emitter-Strecke des zweiten Transistors 31, so daß dieser gesperrt ist. An der Ausgangsklemme 7 ergibt sich somit ein relativ kleiner Strom mit einer begrenzten Spannung. Steigt dagegen an der Klemme 9 die Spannung an, dann wird mit zunehmendem Strom i der Spannungsabfall am zweiten Widerstand 33 größer, so daß der zweite Transistor 31 zunehmend in den leitenden Zustand übergeht. Bei einem bestimmten Strom i wird der zweite Transistor 31 leitend und sperrt den ersten Transistor 30. Dadurch wird der Strom i auf einen maximalen Wert, der durch den zweiten Widerstand 33 einstellbar ist, begrenzt. Der zweite widerstand 33 kann so dimensioniert werden, daß die Anpaßschaltung 2 für einen weiten Bereich der Steuerspannung U₁ verwendbar ist.

## Patentansprüche

1. Anpaßschaltung mit zwei Eingangsklemmen und zwei Ausgangsklemmen, wobei an den Ausgangsklemmen eine Spannung für ein elektronisches Bauteil oder eine Baugruppe abgreifbar ist,
- daß zwischen den Eingangsklemmen (5, 6) und den Ausgangsklemmen (7, 8) Mittel (1) zur Übertragung einer variablen Spannung mit einem weiten Spannungsbereich vorgesehen sind und
- daß die Mittel (1) einen verlustarmen Strombegrenzer (2) aufweisen, der den an den Ausgangsklemmen (7, 8) verfügbarem Strom (i) auf einen vorgegebenen Wert begrenzt, dadurch gekennzeichnet, daß die Schaltungsanordnung als Anpaßschaltung ausgebildet ist, an deren Ausgangsklemmen (7, 8) zur Übertragung von Spannungssignalen der Steuereingang eines nachgeschalteten elektronischen Bauteils oder einer Baugruppe (3) angeschlossen ist, und daß der Strombegrenzer (2) zwei gegengekoppelte Transistoren (30, 31) aufweist, wobei der zweite Transistor (31) mit seiner Basis-Kollektor-Strecke der Emitter-Basis-Strecke des ersten Transistors (30) parallelgeschaltet ist.

2. Anpaßschaltung nach Anspuch 1, dadurch gekennzeichnet, daß die Mittel (1) derart dimensioniert sind, daß sie von einer Wechsel- und/oder Gleichspannung versorgbar sind.

3. Anpaßschaltung nach Anspruch 1 oder 2, dadurch gekennzeichnet, daß die Mittel (1) eine Diodenschaltung, vorzugweise in Brückenschaltung, aufweisen.

4. Anpaßschaltung nach einem der vorherigen Ansprüche, dadurch gekennzeichnet, daß an den Ausgangsklemmen (7, 8) ein Optokoppler (20) derart geschaltet ist, daß dessen Leuchtdiode (22) von der Strombegrenzung (2) versorgbar ist.

5. Anpaßschaltung nach Anspruch 5, dadurch gekennzeichnet, daß ein Ausgang (26, 27) des Optokopplers (20) an einen Eingang des elektronischen Bauteils bzw. der Baugruppe (3) schaltbar ist.

6. Anpaßschaltung nach einem der vorherigen Ansprüche, gekennzeichnet durch die Verwendung in einer Steuerschaltung für eine Signalanlage, vorzugsweise einer Verkehrs-Ampelanlage.

## Claims

1. Adaptor circuit having two input terminals and two output terminals, it being possible to pick off a voltage for an electronic component or an assembly at the output terminals,
- means (1) for transferring a variable voltage with a wide voltage range being provided between the input terminals (5, 6) and the output terminals (7, 8), and
- the means (1) having a low-loss current limiter (2), which limits the current (i) available at the output terminals (7, 8) to a predetermined value, characterized in that the circuit arrangement is designed as an adaptor circuit to whose output terminals (7, 8), for the purpose of transferring voltage signals, the control input of an electronic component connected downstream or of an assembly (3) is connected, and in that the current limiter (2) has two negative feedback transistors (30, 31), the base-collector junction of the second transistor (31) being connected in parallel with the emitter-base junction of the first transistor (30).

2. Adaptor circuit according to Claim 1, characterized in that the means (1) are dimensioned in such a way that they can be supplied by an AC and/or DC voltage.

3. Adaptor circuit according to Claim 1 or 2, characterized in that the means (1) have a diode circuit, preferably bridge-connected.

4. Adaptor circuit according to one of the preceding claims, characterized in that an optocoupler (20) is connected to the output terminals (7, 8) in such a way that its light-emitting diode (22) can be supplied by the current limiting arrangement (2).

5. Adaptor circuit according to Claim 5, characterized in that an output (26, 27) of the optocoupler (20) can be connected to an input of the electronic component or of the assembly (3).

6. Adaptor circuit according to one of the preceding claims, characterized by the use in a control circuit for a signal system, preferably a traffic-light system.

## Revendications

1. Circuit adaptateur comportant deux bornes d'entrée et deux bornes de sortie, les bornes de sortie fournissant une tension pour un composant électronique ou un module,
dans lequel
entre les bornes d'entrée (5, 6) et les bornes de sortie (7, 8) il y a des moyens (1) pour transmettre une tension variable dans une plage de tension étendue et les moyens (1) comportent un limiteur d'intensité (2) à faible perte qui limite à une valeur prédéterminée l'intensité (i) disponible sur les bornes de sortie (7, 8),
caractérisé en ce que
les bornes de sortie (7, 8) sont branchées pour transmettre les signaux de tension de l'entrée de commande d'un composant électronique ou d'un module (3), en aval, et le limiteur d'intensité (2) se compose de deux transistors (30, 31) à couplage opposé, le chemin base-collecteur du second transistor (31) étant branché en parallèle sur le chemin émetteur-base du premier transistor (30).

2. Circuit adaptateur selon la revendication 1,
caractérisé en ce que
les moyens (1) sont dimensionnés pour pouvoir être alimentés par une tension alternative et/ou continue.

3. Circuit adaptateur selon la revendication 1 ou 2,
caractérisé en ce que
les moyens (1) comportent un circuit à diode, de préférence selon un montage en pont.

4. Circuit adaptateur selon l'une des revendications précédentes,
caractérisé en ce qu'
un coupleur optique (20) est branché sur les bornes de sortie (7, 8) pour que sa diode électroluminescente (22) soit alimentée par le limiteur d'intensité (2).

5. Circuit adaptateur selon la revendication 4,
caractérisé en ce qu'
une sortie (26, 27) du coupleur optique (20) est commutée sur une entrée du composant électronique ou du module (3).

6. Circuit adaptateur selon l'une quelconque des revendications précédentes,
caractérisé par
son application à un circuit de commande d'une installation de signalisation, notamment une installation des feux de circulation.
